# NEUE EUROPÄISCHE PATENTSCHRIFT

(11) **EP 0 880 635 B2**
(45) Veröffentlichungstag und Bekanntmachung des Hinweises auf die Entscheidung über den Einspruch: **30.06.2004**
(45) Hinweis auf die Patenterteilung: 10.11.1999
(21) Anmeldenummer: 97915291.5
(22) Anmeldetag: 13.02.1997
(51) Int. Cl.: E06B 3/48, E06B 3/70

(54) **SEKTIONALTOREN MIT ISOLIERVORRICHTUNG**
SECTIONAL GATE WITH INSULATION DEVICE
PORTE EN SECTIONS AVEC DISPOSITIF D'ISOLATION

(30) Priorität: 13.02.1996 DE 29602504 U; 13.09.1996 DE 29615977 U
(43) Veröffentlichungstag der Anmeldung: 02.12.1998
(73) Patentinhaber: Hörmann KG Brockhagen, 33803 Steinhagen (DE)
(72) Erfinder: HÖRMANN, Thomas, J., D-66606 St. Wendel (DE)
(74) Vertreter: Kastel, Stefan Dipl.-Phys.
(86) Internationale Anmeldenummer: PCT/DE1997/000283
(87) Internationale Veröffentlichungsnummer: WO 1997/030259

(56) Entgegenhaltungen:
- DE-A- 3 510 871
- DE-U- 8 705 850
- US-A- 2 993 572
- US-A- 3 428 326
- US-A- 4 436 136
- US-A- 4 685 266
- US-A- 5 125 155
- US-A- 5 509 457
- Firmendruckschrift "QUITGLIDE", "KIT ISOLATION"; Fa. Novoferm
- Montageeinleitung "Notice Kit Isolation"
- Firmenkatalog Soferba, 1989

## Beschreibung

Die vorliegende Enfindung betrifft ein Sektionaltor mit einwandigen Panelen und mit einer Isoliervorrichtung nach dem Oberbegriff des beigefügten Anspruchs 1, dessen Merkmale dem Stand der Technik zugerechnet werden.

Für doppelwandige Torblätter sind Isolierungen bekannt, die zwischen den beiden Wänden eines Torblatts, zum Beispiel durch Ausschäumen, eingebracht sind.

Eine Isolierung für einwandige Torblätter mit Torgliedern in einschaliger Ausführung ist zum Beispiel aus der US-A-44 36 136 bekannt, die einen Rolltorpanzer offenbart, dessen einzelne Glieder aus äußeren Stahlschalen bestehen, deren Randbereiche derart profiliert sind, daß benachbarte Paneels an ihren Randbereichen gelenkartig ineinandergreifen. Zwischen den Profilierungen ist eine Isolierung eingesetzt, die in Form eines mit Profilierungen versehenen PVC-Teils mit ausgeschäumtem Kem besteht Zur Befestigung umfaßt die einstückig mit dem PVC-Teil ausgebildete Profilierung die Profilierung der Stahlschalen. Zudem sind an den linken und rechten senkrecht verlaufenden Randbereichen Befestigungselemente in Form von Clip-Einrichtungen vorgesehen. Diese Art der Isolierung ist besonders aufwendig und bei bereits eingebauten Toren nicht mehr nachträglich anbringbar.

Die Aufgabe der vorliegenden Erfindung ist es daher, ein Sektionaltor mit einwandigen Panelen und mit einer einfachen Isolierung zu schaffen, wobei insbesondere der nachträgliche Einbau der Isolierung bei bereits eingebautem Tor einfach erreicht werden soll.

Diese Aufgabe wird durch ein Sektionaltor mit einwandigen Panelen und mit einer Isoliervorrichtung gelöst, dessen Merkmale im Schutzanspruch 1 angegeben sind.

Danach ist ein Sektionaltor mit einwandigen Panerlen und mit einer Isoliervorrichtung für die Paneele des einwandigen Sektionaltores vorgesehen, wobei an der Innenseite jedes Paneels eine Isolierung angeordnet ist, die mittels einer Befestigungseinrichtung an dem Paneel fixiert ist.

Dabei ist die Isolierung für ein Paneel in Form von zumindest einer Platte ausgebildet.

Die Isoliervorrichtung umfaßt die Befestigungseinrichtung in Form von Leisten. die an dem Paneel in horizontaler Richtung verlaufend. angeordnet sind und die die Isolierung festhalten bzw festklemmen, wobei die Leisten der Befastigungseinrichtung an dem Paneel aufgesteckt und fixiert sind,

Vorteilhafte Weiterbildungen der erfindung sind in den Unteransprüchen angegeben.

Bevorzugt ist die lsolierung für ein Paneel in Form von mehreren Platten ausgebildet, die in Breitenrichtung des Sektionaltores nebeneinanderliegend angeordnet sind.

Die Isolierung ist dabei weiter bevorzugt in das Paneel bündig eingesetzt, wobei gemäß Anspruch 4 die Isolierung aus Polystyrol besteht.

In einer weiteren vorteilhaften Ausführung ist die Isolierung mit dem Paneel zumindest bereichsweise verklebt.

Vorzugsweise kann die Isolierung auf der lnnenseite, in Sektionaltororientierung betrachtet, eine Beschichtung aufweisen.

Nach einer weiteren vorteilhaften Ausgestaltung sind die Leisten im Querschnitt im wesentlichen U-förmig ausgebildet, wobei der eine U-Schenkel der Isollerung zugewandt ist und diese gegen die Innenseite des Paneels preßt, während der andere U-Schenkel eine Aufnahme für einen oberen bzw. unteren Rand des Paneels aufweist.

Bei einer weiteren vorteilhaften Ausführung ist diese Aufnahme in Form eines Schlitzes mit einer Verengung ausgebildet, in den der Rand des Paneels eingesteckt Ist, der durch die Verengung eingeklemmt ist.

Die Leisten der Befestigungseinrichtung für den oberen bzw. unteren Rand des Paneels sind vorzugsweise identisch ausgebildet sowie sie weiter bevorzugt aus Kunelstoff hergestellt sind.

Die Erfindung wird anhand von in der Zeichnung wiedergegebenen Ausführungsbeispielen näher erläutert.

In den Zeichnungen zeigt bzw. zeigen die:
Fig. 1 eine Innenansicht eines Sektionaltorblattes;
Fig. 2(a) und 2(b) jeweils eine Schnittansicht eines Paneels des Sektionaltorblattes.

Ein Sektionaltor 1 nach der Figur 1 besteht aus mehreren Abschnitten, auch Paneele 8, 9 genannt, die untereinander mittels Schamieren verbunden sind. Das Sektionaltor 1 ist in der Figur 1 von hinten dargestellt, also von der Innenseite her gesehen. Am linken und rechten Rand des Sektionaltores 1 befinden sich Randverstärkungen 4, sowie bei der vorliegenden Ausführungsform zwei weitere Torgliederverstärkungen 3 im Bereich zwischen den Randverstärkungen 4 angeordnet sind. Das vorliegende Sektionaltor 1 ist mit einem einwandigen Torblatt ausgestattet.

ln den Figuren 2(a) und 2(b) sind zwei Ausführungsformen eines Paneels 8 bzw. 9 dargestellt, wobei in.der Figur 2(a) die Außenseite jedes Paneels 8 eine oder mehrere Sicken 10 aufweist, die zum einen der Versteitung des Paneels 8 dienen und zum anderen die optische Erscheinung des Sektionaltores 1 verbessern sollen, während in der Figur 2(b) die Außenseite jedes Paneels 9 mit einer Kassettenprägung versehen ist.

Jedes Paneel 8, 9 besteht aus einem dünnen Blech, welches in eine Form gebracht ist, die in den Figuren 2 im Querschnitt dargestellt ist Es gibt bei jedem Paneel 8, 9 einen mittleren, ebenen Bereich sowie einen oberen und unteren Randbereich. Mehrere Paneele 8 oder 9 werden jeweils mit ihren Randbereichen aufeinander gesetzt und durch Schamiere (nicht dargestellt) miteinander verbunden, so daß eine gegenseitige Verschwenkbarkeit zwischen benachbarten Paneels B oder 9 besteht.

In ein solches, einwandiges Paneel 8 oder 9 wird nun die Isolierung 2 eingesetzt, wobei zuerst die Isolierung 2 im oberen Bereich des Paneels B oder 9 in die Profilierung eingeschoben wird, dann die untere Kante der Isolierung 2 in Richtung zum Paneel 8, 9 hin verschwenkt wird (dabei ist das obere Ende der Isolierung 2 der Drehpunkt) und anschließend die Isolierung 2 nach unten verschoben wird, parallel zum Paneel 8 oder 9, bis in die Position, die in den Figuren 2 dargestellt ist Dann werden die beiden Teile der Befestigungseinrichtung 6, 7 eingebaut.

Die Befestigungseinrichtung 6, 7 besteht aus Leisten, die im Querschnitt in den Figuren 2 dargestellt sind. Die Leisten 6 und 7 sind im wesentlichen U-förmig, wobei der eine Schenkel an der Isolierung 2 anliegt und diese an das Paneel 8 oder 9 andrückt, während der andere Schenkel der Leisten 6 oder 7 eine Aufnahme 11 in Form eines Schlitzes aufweist Dieser Schlitz weist eine Verengung auf, so daß bei einem Einschieben des Randbereiches des Blechs des Paneels 8 oder 9 in den Schlitz, eine Klemmung zwischen Leiste 6, 7 und Paneel 8, 9 erfolgt.

Bei der Ausführungsform nach der Figur 2(a) wird die Isolierung 2, die in Form von Polystyrol-Platten vorliegt, bereichsweise mit dem Paneel 8 verklebt. Die Bereiche der Verklebung sind dabei im Bereich der Sikken 10 vorgesehen. Die Rückseite der Isolierung 2, d. h. die der Garageninnenseite zugewandte Seite, ist bevorzugt mit einer Deckschicht 5 versehen. Diese Deckschicht 5 kann eine Farbschicht, eine Klebefolie, eine Alufolie oder ähnliches sein und dient dem Schutz der Polystyrolplatten und der Verbesserung des optischen Eindruckes der Isolierung 2.

Die Leisten 6 und 7 sind bevorzugt aus Kunststoff hergestellt. Diese Leisten 6 oder 7 werden auf den Randbereich (sogenannte C-Form) des Paneels B oder 9 aufgesteckt und festgeklemmt. Somit ist Werkzeug für die Anbringung der vorliegenden Isoliervorrichtung nicht erforderlich.

Durch die erfindungsgemäße Isoliervorrichtung können auch bislang nicht isolierte Tore nachträglich isoliert werden. Die Wirkungen, die durch die Isoliervorrichtung erzielt werden, sind sowohl eine thermische Isolierung als auch eine akustische Isolierung. Durch die lsoliervorrichtung wird auch das Laufgeräusch (Dröhnen) des sich öffnenden oder schließenden Tores gedämpft.

Die vorliegende Erfindung betrifft eine Isoliervorrichtung für Torglieder bzw. Paneele von einwandigen Sektionaltoren, wobei an der Innenseite jedes Paneels eine lsolierung angeordnet ist, die mittels einer Belestigungseinrichtung an dem Paneel fixiert ist. Die lsoliervorrichtung besteht aus plattenförmigen Polystyroleinhelten, die auf der Innenseite des einwandigen Soktionaltorblattes angeordnet sind, wobei die Befestigungseinrichtung aus Leisten besteht, die waagerecht verlaufend an den oberen und unteren Randbereichen des Paneels aufgesteckt werden. Die Leisten klemmen die Isolierung an dem Paneel fest. Mit dieser Isollervorrichtung wird sowohl eine thermische als auch eine akustische Isolierung des Sektionaltores erreicht Jedes bislang nicht isolierte Sektionaltor läßt sich mit der vorliegenden Isoliervorrichtung nachträglich isolieren.

## Patentansprüche

1. Sektionaltor (1) mit einwangigen Paneelen (8, 9) und mit einer Isoliervorrichtung für die einwandigen Paneele (8; 9), wobei jedes einwandige Paneel an dan oberen und unteren Randbereichen mit Profilierungen versehen ist, zwischen denen an der Innenseite jedes Paneels (8; 9) eine Isolierung (2) angeordnet ist, die mittels einer Befestigungseinrichtung (6, 7) an dem Paneel (8; 9) fixiert ist, **dadurch gekennzeichnet daß** die Isolierung (2) für ein Paneel (8; 9) in Form von zumindest einer Platte ausgebildet ist, daß die Befestigungseinrichtung (6, 7) in Form von Leisten ausgebildet ist, die an dem Paneel (8; 9) In horizontaler Richtung verlaufend angeordnet sind und die die wenigstens eine Isolierplatte (2) an dem Paneel (8; 9) festklemmen, und daß die Leisten der Befestigungseinrichtung (6, 7) an dem Paneel (8; 9), und zwar jeweils an einem horizontal verlaufenden Rand der oberen bzw. unteren Profilierung, aufgesteckt und fixiert sind.

2. Sektionaltor (1) mit Isoliervorrichtung nach Anspruch 1, **dadurch gekennzeichnet, daß** die lsolierung (2) für ein Paneel (8; 9) in Form von mehreren Platten ausgebildet ist, die In Breitenrichtung des Sektionaltores (1) nebeneinanderliegend angeordnet sind.

3. Sektionaltor (1) mit Isoliervorrichtung nach einem der Ansprüche 1 oder 2, **dadurch gekennzeichnet, daß** die Isolierung (2) innerhalb des Paneels (8; 9), bündig eingesetzt, angeordnet ist.

4. Sektionaltor (1) mit Isoliervorrichtung nach einem der Ansprüche 1 bis 3, **dadurch gekennzeichnet, daß** die lsolierung (2) aus Polystyrol besteht.

5. Sektionaltor (1) mit Isoliervorrichtung nach einem der Ansprüche 1 bis 4, **dadurch gekennzeichnet, daß** die Isolierung (2) mit dem Paneel (8; 9) zumindest bereichsweise verklebt ist.

6. Sektionaltor (1) mit Isoliervorrichtung nach einem der Ansprüche 1 bis 5, **dadurch gekennzeichnet, daß** die Isolierung (2) auf der Innenseite, in Sektionaltororientierung betrachtet, eine Beschichtung (5) aufweist.

7. Sektionaltor (1) mit Isoliervorrichtung nach einem der Ansprüche 1 bis 6, **dadurch gekennzeichnet, daß** die Leisten der Befestigungseinrichtung (6, 7) im Querschnitt im wesentlichen U-förmig ausgebildet sind, wobei der eine U-Schenkel der lsolierung (2) zugewandt ist und diese gegen die Innenseite des Paneels (8, 9) preßt, während der andere U-Schenkel eine Aufnahme (11) für den Rand der oberen bzw. unteren Profilierung des Paneels (8; 9) aufweist.

8. Sektionaltor (1) mit Isoliervorrichtung nach Anspruch 7, **dadurch gekennzeichnet, daß** die Aufnahme (11) in Form eines Schlitzes mit einer Verengung ausgebildet ist, in den der Rand des Paneels (8; 9) eingesteckt ist und durch die Verengung eingeklemmt ist.

9. Sektionaltor (1) mit Isoliervorrichtung nach einem der Ansprüche 1 bis 8, **dadurch gekennzeichnet, daß** die Leisten der Befestigungseinrichtung (6, 7) für den oberen bzw. unteren Randbereich des Paneels (8; 9) identisch ausgebildet sind.

10. Sektionaltor (1) mit Isoliervorrichtung nach einem der Ansprüche 1 bis 9, **dadurch gekennzeichnet, daß** die Leisten der Befestigungseinrichtung (6, 7) aus Kunststoff hergestellt sind.

## Claims

1. A sectional door (1) with single-walled panels (8, 9) and with an insulation device for the single-walled panels (8, 9), wherein each single-walled panel is provided with profiles on its upper and lower edge areas, between which insulation (2) is provided on the inside of each panel (8, 9), which is fixed to the panel (8, 9) by means of a fastening device (6, 7), **characterized in that** the insulation (2) for a panel (8, 9) is in the form of at least one sheet, that the fastening device (6, 7) is in the form of bars which are arranged on the panel (8, 9) extending in a horizontal direction and which fix the at least one insulation sheet (2) to the panel, and that the bars of the attachment apparatus (6, 7) are inserted and fixed to the panel (8, 9), in each case to a horizontally-extending edge of the upper or lower profile.

2. Sectional door (1) with an insulation device according to claim 1, **characterized in that** the insulation (2) for a panel (8, 9) is designed in the shape of several sheets which are arranged adjacently in the transverse direction of the sectional door (1).

3. Sectional door (1) with an insulation device according to claims 1 or 2, **characterized in that** the insulation (2) is arranged so as to be flush inside the panel (8, 9) .

4. Sectional door (1) with an insulation device according to one of the claims 1 to 3, **characterized in that** the insulation (2) comprises polystyrene.

5. Sectional door (1) with an insulation device according to one of the claims 1 to 4, **characterized in that** the insulation (2) is glued to the panel (8. 9) at least in some areas.

6. Sectional door (1) with an insulation device according to one of the claims 1 to 5, **characterized in that** the insulation (2) has a coating (5) on the inner side when viewed in the direction of the sectional door.

7. Sectional door (1) with an insulation device according to one of the claims 1 to 6 **characterized in that** the bars of the fastening device (6, 7) are substantially U-shaped in cross-section, wherein one limb of the U faces the insulation (2) and presses it against the inside of the panel (8, 9), whilst the other limb of the U has a receptacle (11) for the edge of the upper or lower profile of the panel (8, 9).

8. Sectional door (1) with an insulation device according to claim 7, **characterized in that** the receptacle (11) is designed in the form of a slot with a taper, in which the edge of the panel (8, 9) is inserted and clamped by means of the taper.

9. Sectional door (1) with an insulation device according to one of the claims 1 to 8, **characterized in that** the bars of the fastening device (6, 7) are designed to be identical for the upper and lower edge area of the panel (8, 9).

10. Sectional door (1) with an insulation device according to one of the claims 1 to 9, **characterized in that** the bars of the fastening device (6, 7) are made from plastic.

## Revendications

1. Porte en sections (1) avec des panneaux à simple paroi (8, 9) et avec un dispositif d'isolation pour les panneaux à simple paroi (8, 9), chaque panneau présentant à ses bordures supérieure et inférieure des parties profilées entre lesquelles, sur la face interne du panneau, une isolation (2) est placée et fixée sur le panneau par un dispositif de fixation (6, 7),
**caractérisée en ce que**
- l'isolation (2) d'un panneau (8, 9) est constituée par au moins une plaque tandis que le dispositif de fixation (6, 7) est constitué par des baguettes montées horizontalement sur le panneau (8, 9) et qui fixent par serrage au moins une plaque d'isolation (2) sur le panneau (8, 9),
- les baguettes sont emmanchées et fixées sur le bord horizontal de la partie profilée supérieure et de la partie profilée inférieure du panneau (8, 9).

2. Porte en section (1) avec un dispositif d'isolation selon la revendication 1,
**caractérisée en ce que**
l'isolation (2) d'un panneau (8, 9) est composée de plusieurs plaques disposées côte à côte dans la longueur de la porte (1).

3. Porte en section (1) avec un dispositif d'isolation selon la revendication 1 ou 2,
**caractérisée en ce que**
l'isolation (2) à l'intérieur d'un panneau (8, 9) est à fleur de celui-ci.

4. Porte en section (1) avec un dispositif d'isolation selon une des revendications 1 à 3,
**caractérisée en ce que**
l'isolation (2)est en polystyrène.

5. Porte en section (1) avec un dispositif d'isolation selon l'une des revendications 1 à 4,
**caractérisée en ce que**
l'isolation (2) est collée sur le panneau (8, 9), au moins localement.

6. Porte en section (1) avec un dispositif d'isolation selon l'une des revendications 1 à 5,
**caractérisée en ce que**
l'isolation (2) présente, sur sa face située vers l'intérieur par rapport à la porte, un revêtement (5).

7. Porte en section (1) avec un dispositif d'isolation selon l'une des revendications 1 à 6,
**caractérisée en ce que**
les baguettes du dispositif de fixation (6, 7) ont en section essentiellement la forme d'un U, dont une aile est tournée vers l'isolation (2) et applique celle-ci sur la face interne du panneau (8, 9) tandis que l'autre aile comporte un logement (11) recevant le bord de la partie profilée supérieure ou inférieure du panneau (8, 9).

8. Porte en section (1) avec un dispositif d'isolation selon la revendication 7,
**caractérisée en ce que**
le logement (11) a la forme d'une fente présentant un rétrécissement dans lequel le bord du panneau (8, 9) est emmanché et pincé par le rétrécissement.

9. Porte en section (1) avec un dispositif d'isolation selon l'une des revendication 1 à 8,
**caractérisée en ce que**
les baguettes du dispositif de fixation (6, 7) pour le bord intérieur et pour le bord supérieur du panneau (8, 9) sont identiques.

10. Porte en section (1) avec un dispositif d'isolation selon l'une des revendication 1 à 9,
**caractérisée en ce que**
les baguettes du dispositif de fixation (6, 7) sont en matière plastique.
